# EUROPÄISCHE PATENTSCHRIFT

(11) **EP 2 129 609 B1**
(45) Veröffentlichungstag und Bekanntmachung des Hinweises auf die Patenterteilung: **27.06.2012**
(21) Anmeldenummer: 08715759.0
(22) Anmeldetag: 14.02.2008
(51) Int. Cl.: B66C 23/26

(54) **WIPPAUSLEGER-TURMDREHKRAN**
JIB BOOM ROTATING TOWER CRANE
GRUE À TOUR À FLÈCHE RELEVABLE

(30) Priorität: 23.02.2007 DE 102007009402
(43) Veröffentlichungstag der Anmeldung: 09.12.2009
(73) Patentinhaber: Wolffkran AG, 6300 Zug (CH)
(72) Erfinder: HERSE, Thomas, 74906 Bad Rappenau (DE); DÖRZBACH, Ulrich, 74074 Heilbronn (DE)
(74) Vertreter: Kossak, Sabine
(86) Internationale Anmeldenummer: PCT/EP2008/001118
(87) Internationale Veröffentlichungsnummer: WO 2008/101631

(56) Entgegenhaltungen:
- DE-A1- 3 510 116
- GB-A- 930 021

## Beschreibung

Die Erfindung betrifft einen Wippausleger-Turmdrehkran, dessen Gegenausleger-Turmspitz-System in Fachwerke aufgeteilt ist.

Turmkrane umfassen eine Kranbasis, von der ausgehend sich ein Turm nach oben erstreckt. An einem oberen Abschnitt des Turms ist ein Ausleger und möglicherweise ein Gegenausleger angebracht. Turmkrane sind zum Beispiel aus der Patentschrift DE 35 10 116 C2 bekannt. Bei oben drehenden Wippausleger-Turmdrehkranen ist am oberen Ende des Turms ein Drehrahmen angebracht. Oberhalb des Drehrahmens ist ein Gegenausleger-Turmspitz-System angeordnet, mit dem ein Ausleger verbunden ist, dessen Winkel zur horizontalen Ebene veränderbar ist. Bei einer Bauform von oben drehenden Wippausleger-Turmdrehkranen wird der Winkel des Auslegers zur horizontalen Ebene durch ein Wippseil bestimmt, dessen Länge über ein Seileinziehwerk eingestellt werden kann.

Aus der EP 0 298 391 B1 ist ein oben drehender Wippausleger-Turmdrehkran bekannt, der eine als Transport- und Montageeinheit ausgebildete Turmspitze aufweist. Nachteilig bei dieser Lösung ist jedoch, dass es sich bei dieser Turmspitze um ein sehr schweres Bauteil handelt, dessen Größe und Gewicht beim Transport, bei der Montage und bei der Demontage Schwierigkeiten bereiten. Die Größe der Turmspitze macht zudem extreme Genauigkeit beim Aufbau des Gegenausleger-Turmspitz-Systems erforderlich, da schon kleinste Abweichungen nur mit großem Aufwand korrigierbar sind.

Der Erfindung liegt die Aufgabe zugrunde, einen oben drehenden Wippausleger-Turmdrehkran zur Verfügung zu stellen, dessen Gegenausleger-Turmspitz-System die beschriebenen Nachteile der bekannten Gegenausleger-Turmspitz-Systeme vermeidet.

Diese Aufgabe wird dadurch gelöst, dass das Gegenausleger-Turmspitz-System in drei Fachwerke mit den im Patentanspruch 1 bezeichneten Merkmalen aufgeteilt wird. Weitere Ausführungsformen sind Gegenstand der Unteransprüche oder nachfolgend beschrieben.

Die erfindungsgemäße Aufteilung des Gegenausleger-Turmspitzen-Systems in Fachwerke schafft wesentlich leichtere Bauteile als aus der EP 0 298 391 B1 bekannt. Die Verbindungen zwischen den Stangen, die die Fachwerke bilden, können gelenkig ausgebildet sein, wodurch größere Toleranzen bei der Montage geschaffen werden. Die Fertigungskosten sind geringer, weil die Fachwerke aus vorgefertigten Profilen hergestellt werden können, wobei weniger Schweißarbeit erforderlich ist.

Als besonders vorteilhaft erweist sich die Erfindung, wenn es sich bei dem Wippausleger-Turmdrehkran um einen solchen handelt, bei dem der Winkel des Auslegers zur horizontalen Ebene durch ein Wippseil bestimmt wird, dessen Länge über ein Seileinziehwerk eingestellt werden kann.

Eine besonders vorteilhafte Ausführungsform der Erfindung sieht vor, dass das Seileinziehwerk an einem Element (Holm) des Turmspitzfachwerks befestigt ist und dass ein Rollenblock bei eingeschertem Wippseil von der Hauptabspannung des Auslegers lösbar und für den Transport dieses Elementes (Holms) des Turmspitzfachwerks fest, jedoch lösbar mit diesem verbunden ist. Dies hat den Vorteil, dass dieses Element des Turmspitzfachwerks als Transport- und Montageeinheit ausgebildet werden kann, so dass keine manuelle Seileinscherung beim Aufbau des Krans an der Baustelle mehr erforderlich ist.

Ein Ausführungsbeispiel der Erfindung ist in der Zeichnung dargestellt und wird im Folgenden näher beschrieben:
- Figur 1: zeigt das Gegenausleger-Turmspitz-System eines erfindungsgemäßen Wippausleger-Turmdrehkrans und
- Figur 2: zeigt einen zum Turmspitzfachwerk gehörenden Holm im Transportzustand.

In Figur 1 ist ein Teil des oberen Bereichs eines erfindungsgemäßen Wippausleger-Turmdrehkrans in zwei verschiedenen Auslegerpositionen dargestellt. Am oberen Ende des Turms 1 ist ein Drehrahmen 2 angeordnet. Oberhalb des Drehrahmens 2 befindet sich das Gegenausleger-Turmspitz-System 3, mit dem der Ausleger 4 verbunden ist, dessen Winkel zur horizontalen Ebene durch ein Wippseil 5 bestimmt wird, dessen Länge über ein Seileinziehwerk 6 eingestellt werden kann. Das Gegenausteger-Turmspitz-System 3 ist in ein Drehrahmenfachwerk 7, ein Gegenauslegerfachwerk 8 und ein Turmspitzfachwerk 9 aufgeteilt, die aus der abgebildeten seitlichen Perspektive jeweils drei Seiten haben. Das Drehrahmenfachwerk 7 befindet sich unterhalb des Auslegers, d. h. unterhalb des Punktes, an dem der Ausleger 4 mit dem Gegenausleger-Turmspitz-System 3 verbunden ist. Das Drehrahmenfachwerk 7 setzt mit seiner Unterseite in einer horizontalen Ebene oberhalb des horizontalen Drehrahmens 2 an. Das Gegenauslegerfachwerk 8 hat je eine gemeinsame Seite mit dem Turmspitzfachwerk 9 und dem Drehrahmenfachwerk 7. Das Wippseil 5 ist unter mehrfacher Seileinscherung über Umlenkrollen 10 an der Spitze des zum Turmspitzfachwerk 9 gehörenden Holmes 9a und über den Rollenblock 11 zu einem Festpunkt 12 an der Spitze des Holmes 9a geführt. Die Umlenkrollen 10 und das Seileinziehwerk 6 sind sowohl beim Transport als auch im Betriebszustand mit dem Holm 9a verbunden. Der Rollenblock 11 ist beim Transport an dem Holms 9a fixiert. Im Betriebszustand des an der Baustelle montierten Krans ist der Rollenblock 11, nachdem er von dem Holm 9a gelöst worden ist, mit der Hauptabspannung 13 des Auslegers 4 verbunden.

In Figur 2 ist der zum Turmspitzfachwerk gehörende Holm 9a im Transportzustand gezeigt. Sowohl das Seileinziehwerk 6 als auch der Rollenblock 11 sind an den Holm 9a befestigt.

## Patentansprüche

1. Wippausleger-Turmdrehkran, umfassend einen Turm, einen am oberen Ende des Turms angebrachten Drehrahmen und ein oberhalb des Drehrahmens angeordnetes Gegenausleger-Turmspitz-System, mit dem ein Ausleger verbunden ist, dessen Winkel zur horizontalen Ebene veränderbar ist,
**dadurch gekennzeichnet, dass**
das Gegenausleger-Turmspitz-System in drei Fachwerke aufgeteilt ist: ein Drehrahmenfachwerk, ein Gegenauslegerfachwerk und ein Turmspitzfachwerk, wobei das Gegenauslegerfachwerk je eine gemeinsame Seite mit dem Turmspitzfachwerk und dem Drehrahmenfachwerk hat.

2. Wippausleger-Turmdrehkran nach Anspruch 1, **dadurch gekennzeichnet, dass** der Winkel des Auslegers zur horizontalen Ebene durch ein Wippseil bestimmt wird, dessen Länge über ein Seileinziehwerk eingestellt werden kann

3. Wippausleger-Turmdrehkran nach Anspruch 2, **dadurch gekennzeichnet, dass** das Turmspitzfachwerk einen Holm umfasst, an dem das Seileinziehwerk befestigt ist, und dass ein Rollenblock bei eingeschertem Wippseil von der Hauptabspannung des Auslegers gelöst und mit dem Holm verbunden werden kann.

## Claims

1. A level-luffing tower slewing crane, comprising a tower, a rotating frame mounted on the upper end of the tower and a counter-jib tower-top system, arranged above the rotating frame, to which there is attached a jib whose angle to the horizontal plane can be altered, **characterised in that** the counter-jib tower-top system is divided into three frameworks: a rotating frame framework, a counter jib framework and a tower top framework, wherein the counter jib framework has a common side with each of the tower top framework and the rotating frame framework.

2. A level-luffing tower slewing crane according to claim 1, **characterised in that** the angle of the jib to the horizontal plane is determined by a luffing cable whose length can be adjusted via a cable luffing gear.

3. A level-luffing tower slewing crane according to claim 2, **characterised in that** the tower top framework comprises a member to which the cable luffing gear is secured, and **in that** a roller block can be detached from the main guying of the jib when the level luffing cable is reeved and can be connected to the member.

## Revendications

1. Grue à tour pivotante à flèche relevable, comprenant une tour, un châssis tournant, monté sur l'extrémité supérieure de la tour, et un système de pointe de tour à contre-flèche qui est disposé au-dessus du châssis tournant et auquel est reliée une flèche dont l'angle par rapport au plan horizontal peut être modifié, **caractérisée en ce que** le système de pointe de tour à contre-flèche est divisé en trois éléments à treillis, à savoir un treillis de châssis tournant, un treillis de contre-flèche et un treillis de pointe de tour, le treillis de contre-flèche ayant respectivement un côté commun avec le treillis de pointe de tour et le treillis de châssis tournant.

2. Grue à tour pivotante à flèche relevable selon la revendication 1, **caractérisée en ce que** l'angle de la flèche par rapport au plan horizontal est déterminé par un câble de relevage dont la longueur peut être réglée par l'intermédiaire d'un mécanisme d'enroulement de câble.

3. Grue à tour pivotante à flèche relevable selon la revendication 2, **caractérisée en ce que** le treillis de pointe de tour comporte un montant auquel est fixé le mécanisme d'enroulement de câble, et **en ce que**, lorsque le câble de relevage est inséré, un bloc de poulie peut être séparé du hauban principal de la flèche et être relié au montant.
